# EUROPÄISCHE PATENTANMELDUNG

(11) **EP 0 718 389 A2**
(43) Veröffentlichungstag der Anmeldung: **26.06.1996**
(21) Anmeldenummer: 95120307.4
(22) Anmeldetag: 21.12.1995
(51) Int. Cl.: C10B 29/06

(54) **Verfahren und Vorrichtung zur Reduzierung des CO-Gehaltes im Abgas von mit Schwachgas beheizten Koksofenbatterien**

(30) Priorität: 21.12.1994 DE 4445713
(71) Anmelder: Krupp Koppers GmbH, D-45143 Essen (DE)
(72) Erfinder: Reinke, Martin, D-44137 Dortmund (DE); Hippe, Werner, D-45958 Gladbeck (DE); Meyer, Günter, D-45149 Essen (DE); Oldengott, Hans, D-59075 Hamm (DE)
(74) Vertreter: Schumacher, Horst, Dr. Dipl.-Phys.

(57) **Zusammenfassung**

Um den CO-Gehalt im Abgas von mit Schwachgas beheizten Koksofenbatterien zu reduzieren, wird ein Verfahren, bei welchem eine zusätzliche Abdichtung für das Mauerwerk der Regeneratortrennwände der Koksofenbatterie verwendet wird, sowie eine Koksofenbatterie mit einem gemauerte Trennwände (1) zwischen Schwachgas und Abgas führenden Kanälen (6) aufweisenden Regenerator vorgeschlagen, bei welcher vor der Regeneratortrennwand (1) Edelstahlbleche (2), vorzugsweise mit einer dahinter befindlichen Zwischenschicht (3) aus keramischer Faser, angeordnet sind. Hierbei können, vorzugsweise, jeweils einander gegenüber liegende Edelstahlbleche (2) durch stabförmige Spannvorrichtungen (4) gehalten werden.

## Beschreibung

Die Erfindung betrifft ein Verfahren und eine Vorrichtung zur Reduzierung des CO-Gehaltes im Abgas von mit Schwachgas beheizten Koksofenbatterien.

Für die Beheizung von Koksofenbatterien wird vielfach sogenanntes Schwachgas verwendet. Hierbei handelt es sich in der Regel um leicht aufcarboriertes Gichtgas, das einen CO-Gehalt von ca. 20 Vol.-% aufweist. Bei einer sauberen Verbrennungseinstellung werden CO-Gehalte im Bereich zwischen 50 und 200 ppm erwartet. In der Praxis hat sich allerdings gezeigt, daß in vielen Fällen Werte von 500 bis 2000 ppm CO im Abgas auftreten, obwohl eine gute Einstellung der Verbrennungsverhältnisse erfolgte.

Infolge der immer strenger werdenden Umweltschutzauflagen sowie der immer genaueren Analyseverfahren wird die Forderung erhoben, den CO-Gehalt im Abgas der Koksofenbatterien möglichst niedrig zu halten.

Der Erfindung liegt deshalb die Aufgabe zugrunde, eine geeignete Lösung für dieses Problem zu finden.

Zur Lösung dieses Problems wird bei einem Verfahren der eingangs genannten Art erfindungsgemäß vorgeschlagen, daß das Mauerwerk der Regeneratortrennwände der Koksofenbatterie mit einer zusätzlichen, horizontal wirksamen Abdichtung versehen wird.

Weiterbildungen des Verfahrens bzw. der Vorrichtung erfolgen gemäß den Merkmalen der Ansprüche 2 bis 8.

Der Erfindung liegt dabei die Erkenntnis zugrunde, daß das stark ausgeprägte temperaturabhängige Dehnen und Schrumpfen der für den Aufbau der Regeneratorwände verwendeten Silika- und Schamottesteine zum Auftreten von Haarrissen in den Mörtelfugen des Mauerwerks der Regeneratortrennwände führen kann und durch diese Haarrisse das zwecks Vorwärmung durch den Regenerator strömende Schwachgas zum Teil in benachbarte Regeneratorzellen, die von den Verbrennungsabgasen durchströmt werden, gelangen kann. Diese Gasübertritte führen dann zu einer entsprechenden Erhöhung des CO-Gehaltes im Abgas.

Durch die erfindungsgemäße Abdichtung der Regeneratortrennwände werden unerwünschte Gasübertritte von Schwachgas in den Abgaskanal unterbunden. Die zusätzliche Abdichtung kann dabei entweder an bzw. auf den medienbeberührten Flächen der Regeneratortrennwänden durch Platten aus einem hitzebeständigen Material erfolgen, oder es wird eine zusätzliche Abdichtung innerhalb des Mauerwerks der Regeneratortrennwände vorgenommen.

Zur Abdichtung der Regeneratortrennwände können die vorstehend beschriebenen Maßnahmen auch in Kombination miteinander zur Anwendung gelangen.

Ausführungsbeispiele der Erfindung werden nachfolgend anhand der Zeichnung erläutert. Hierin zeigen:
- Fig. 1: einen Vertikalschnitt durch die Regeneratorkammern eines Unterbrenner-Verbundkoksofens, wobei die Abdichtung an den medienberührten Flächen der Regeneratortrennwände durch Edelstahlbleche erfolgt;
- Fig. 2: einen Horizontalschnitt durch einen Teil einer Regeneratortrennwand eines Unterbrenner-Verbundkoksofens, wobei die Abdichtung durch im Mauerwerk angeordnete gasdichte Folien erfolgt (Schnitt entlang der Linie II - II gemäß Fig. 3);
- Fig. 3: einen Vertikalschnitt entlang der Linie III - III von Fig. 2;
- Fig. 4: einen Schnitt entsprechend Fig. 2, wobei es sich hier um das Mauerwerk der Regeneratortrennwand eines kopfbeheizten Verbundkoksofens handelt (Schnitt entlang der Linie IV - IV gemäß Fig. 5);
- Fig. 5: einen Vertikalschnitt entlang der Linie V - V von Fig. 4;
- Fig. 6: einen Horizontalschnitt durch einen Teil einer Regeneratortrennwand eines Unterbrenner-Verbundkoksofens, wobei die Abdichtung durch im Mauerwerk angeordnete vertikale Kanäle erfolgt, die mit einer Dichtungsmasse verfüllt werden (Schnitt entlang der Linie VI - VI gemäß Fig. 7);
- Fig. 7.: einen Vertikalschnitt entlang der Linie VII - VII von Fig. 6;
- Fig. 8: einen Schnitt entsprechend Fig. 6, wobei es sich hier um das Mauerwerk der Regeneratortrennwand eines kopfbeheizten Verbundkoksofens handelt (Schnitt entlang der Linie VIII - VIII gemäß Fig. 9) sowie
- Fig. 9.: einen Vertikalschnitt entlang der Linie IX - IX von Fig. 8
Bei der Ausführungsform gemäß Fig. 1 und zur Abdichtung sind vor den gasberührten Flächen der Regeneratortrennwände 1 Edelstahlbleche 2 angeordnet. Um den Abdichtungseffekt noch weiter zu verbessern, ist zwischen dem Edelstahlblech 2 und der Regeneratortrennwand 1 noch eine Zwischenschicht 3 aus einem Dichtungsmaterial angeordnet. Hierfür können beispielsweise kompressible temperaturbeständige Matten aus keramischer Faser oder aber auch feuerfeste Stampfmassen verwendet werden. Im vorliegenden Ausführungsbeispiel werden jeweils einander gegenüberliegende Edelstahlbleche 2 mit der darunter liegenden Zwischenschicht 3 durch die stabförmigen Spannvorichtungen 4 in Position gehalten, die im gespreizten Zustand die Edelstahlbleche 2 an die Regeneratortrennwände 1 pressen. Grundsätzlich ist es aber auch möglich sowohl die Edelstahlbleche 2 als auch die Zwischenschicht 3 durch Verklebung mittels eines hierfür geeigneten temperaturbeständigen Klebstoffes an der Regeneratortrennwand 1 zu befestigen. Anstelle der Edelstahlbleche 2 kann natürlich auch ein anderes hierfür geeignetes plattenförmiges Material verwendet werden. Bei der in Fig. 1 dargestellten Ausführungsform handelt es sich um einen sogenannten Unterbrenner-Verbundkoksofen. Bei dieser Ausführungsform ist jede zweite Regeneratortrennwand 1 mit einem senkrecht nach oben verlaufenden Starkgaskanal 5 versehen. Jede Regeneratortrennwand trennt zwei benachbarte Regeneratorkammern 6.

Die Figuren 2 - 5 zeigen ausschnittweise den Aufbau von Regeneratortrennwänden 1, bei denen die Abdichtung mittels gasdichter Folien 7 erfolgt, die in den Vertikalfugen hinter den Rechtecksteinen 8 angeordnet sind. Als gasdichte Folien können dabei Folien aus z.B. Metall verwendet werden. Die Figuren 2 und 3 betreffen dabei die Regeneratorwand eines Unterbrenner-Verbundkoksofens, wobei Figur 2 einen Horizontalschnitt zeigt und Figur 3 einen Vertikalschnitt entlang der strichpunktierten Linie in Fig. 2. Die entsprechenden Darstellungen in Figur 4 und Figur 5 zeigen den Aufbau der Regeneratorwand 1 bei einem kopfbeheizten Verbundkoksofen. Hier entfallen die vertikalen Starkgaskanäle 5. Stattdessen sind in diesem Falle horizontale Kanäle vorgesehen, die in Figur 4 und Figur 5 jedoch nicht zu erkennen sind.

Die Figuren 6 - 9 zeigen ausschnittsweise den Aufbau von Regeneratortrennwänden 1, bei denen in den zum Wandaufbau verwendeten Formsteinen neben Nut und Feder in den Stoßfugen zusätzliche Nuten vorgesehen sind, so daß aneinander stoßende Formsteine an den Vertikalflächen gemeinsam kreisrunde Kanäle 9 bilden. In diese Kanäle 9 kann beim Aufmauern der Regeneratortrennwände 1 eine Dichtungsmasse eingefüllt bzw. eingepreßt werden. Auch durch diese Maßnahme kann verhindert werden, daß durch eventuell offene gasseitige Stoßfugen Gas eindringt bzw. austritt. Als Dichtungsmaterial können feuerfesten Massen verwendet werden.

Die Figuren 6 und 7 betreffen dabei wiederum die Regeneratortrennwand 1 eines Unterbrenner-Verbundkoksofens, wobei Figur 6 einen Horizontalenschnitt zeigt und Figur 7 einen Vertikalschnitt entlang der strichpunktierten Linie in Figur 6. Die entsprechenden Darstellungen in Figur 8 und Figur 9 zeigen den Aufbau der Regeneratortrennwand 1 bei einem kopfbeheizten Verbundkoksofen. Bezüglich der Unterschiede zwischen den beiden Ofentypen wird auf die Ausführungen weiter oben zur Figur 2 bis Figur 5 verwiesen.

Zur Abdichtung der Regeneratortrennwände können selbstverständlich vorstehend beschriebenen Maßnahmen gegebenenfalls auch in Kombination untereinander zur Anwendung gelangen.

### Bezugszeichenliste

- 1.: Regeneratortrennwand
- 2.: Edelstahlblech
- 3.: Zwischenschicht
- 4.: Spannvorrichtungen
- 5.: Starkgaskanal
- 6.: Regeneratorkammern
- 7.: Folie
- 8.: Rechtecksteine
- 9.: Kanal

## Patentansprüche

1. Verfahren zur Reduzierung des CO-Gehaltes im Abgas von mit Schwachgas beheizten Koksofenbatterien, dadurch gekennzeichnet, daß eine zusätzliche Abdichtung für das Mauerwerk der Regeneratortrennwände der Koksofenbatterie verwendet wird.

2. Verfahren nach Anspruch 1, dadurch gekennzeichent, daß eine vor den gasseitigen Flächen der Regeneratortrennwände befestigte Plattierung aus einem hitzebeständigen Material verwendet wird, wobei, vorzugsweise, zwischen der Plattierung und der Regeneratortrennwand eine Zwischenschicht aus einem kompressiblen temperaturbeständigen Material verwendet wird.

3. Verfahren nach Anspruch 1, dadurch gekennzeichnet, daß die zusätzliche Abdichtung innerhalb des Mauerwerks der Regeneratortrennwände erfolgt.

4. Verfahren nach Anspruch 1, dadurch gekennzeichent, daß die zusätzliche Abdichtung sowohl mit einer Plattierung vor den gasseitigen Flächen der Regeneratortrennwände als auch innerhalb des Mauerwerks der Regeneratortrennwände erfolgt.

5. Koksofenbatterie für die Beheizung zumindest mit Schwachgas, mit einem gemauerte Trennwände (1) zwischen Schwachgas und Abgas führenden Kanälen (6) aufweisenden Regenerator, dadurch kennzeichnet, daß vor der Regeneratortrennwand (1) Edelstahlbleche (2), vorzugsweise, mit einer dahinter befindlichen Zwischenschicht (3) aus keramischer Faser, angeordnet sind, wobei, vorzugsweise, jeweils einander gegenüberliegende Edelstahlbleche (2) durch stabförmige Spannvorrichtungen (4) gehalten werden.

6. Koksofenbatterie nach Anspruch 5, dadurch gekennzeichnet, daß die Edelstahlbleche (2) und eine Zwischenschicht (3) durch Verklebung an der Regeneratortrennwand (1) befestigt werden.

7. Koksofenbatterie für die Beheizung zumindest mit Schwachgas, mit einem gemauerte Trennwände (1) zwischen Schwachgas und Abgas führenden Kanälen (6) aufweisenden Regenerator, dadurch gekennzeichnet, daß in den Vertikalfugen hinter den Rechtecksteinen (8) des Mauerwerks der Regeneratortrennwände (1) gasdichte Folien (7) angeordnet sind.

8. Koksofenbatterie für die Beheizung zumindest mit Schwachgas, mit einem gemauerte Trennwände (1) zwischen Schwachgas und Abgas führenden Kanälen (6) aufweisenden Regenerator, dadurch gekennzeichnet, daß im Mauerwerk der Regeneratorwände (1) vertikale Kanäle (9) angeordnet sind, die mit einer Dichtungsmasse verfüllt werden oder sind.
